# EUROPÄISCHE PATENTSCHRIFT

(11) **EP 1 876 119 B1**
(45) Veröffentlichungstag und Bekanntmachung des Hinweises auf die Patenterteilung: **31.08.2011**
(21) Anmeldenummer: 07111376.5
(22) Anmeldetag: 29.06.2007
(51) Int. Cl.: B65H 18/20

(54) **Rollenwickelvorrichtung und Verfahren zum Aufwickeln einer Materialbahn**
Roll winding device and method for winding a sheet of material
Dispositif d'enroulement à rouleaux et procédé destiné à enrouler une bande de matériau

(30) Priorität: 05.07.2006 DE 102006000319
(43) Veröffentlichungstag der Anmeldung: 09.01.2008
(73) Patentinhaber: Voith Patent GmbH, 89522 Heidenheim (DE)
(72) Erfinder: Klupp, Alexander, 41812, Erkelenz (DE); Stitz, Hermann Albert, 51515, Kürten (DE); Brand, Hubert, 41516, Grevenbroich (DE)

(56) Entgegenhaltungen:
- DE-A1- 4 008 897
- US-A- 5 439 187

## Beschreibung

Die Erfindung betrifft eine Rollenwickelvorrichtung zum Aufwickeln einer Materialbahn, insbesondere einer Papier- oder Kartonbahn, auf eine Wickelhülse zu einer Wickelrolle, wobei die in einem Wickelbett zwischen zwei Tragwalzen liegende Wickelrolle stirnseitig auf jeweils einem Führungskopf gelagert ist, der einen eine Längsachse aufweisenden Aufnahmezapfen für die Wickelhülse und gegenseitig wenigstens einen Lagerzapfen für dessen Anordnung an einer eine Längsachse aufweisenden und von einer ersten Bewegungseinrichtung axial beaufschlagten Führungsstange umfasst.

Weiterhin betrifft die Erfindung ein Verfahren zum Aufwickeln einer Materialbahn, insbesondere einer Papier- oder Kartonbahn, auf eine Wickelhülse zu einer Wickelrolle, unter Verwendung einer erfindungsgemäßen Rollenwickelvorrichtung.

Materialbahnen müssen, bevor sie versandt werden können, zu Versand- oder Fertigrollen aufgewickelt werden. Als Rollenkerne werden hierfür üblicherweise Wickelhülsen verwendet, die vorzugsweise aus Pappe bestehen. Die Fertigrollen werden dadurch erzeugt, dass so genannte Mutter- oder Tambourrollen, die am Ausgang einer Papier- oder Kartonmaschine oder nach der Satinage erzeugt werden, abgewickelt, in Längsrichtung geschnitten und dann jeweils auf Wickelhülsen aufgewickelt werden. Diese Wickelhülsen liegen in einem von zwei Tragrollen einer Doppeltragwalzen-Wickelmaschine gebildeten Wickelbett, wobei die Doppeltragwalzen-Wickelmaschine beispielsweise aus der deutschen Gebrauchsmusterschrift DE 200 13 319 U1, der Patentschrift US 5 439 187 oder der europäischen Patentschrift EP 0 792 245 B1 bekannt ist.

Aus Gründen der einfachen Darstellung wird nachfolgend stets nur eine einzige Wickelhülse in Verbindung mit einem auf ihr aufgewickelten Materialbahnwickel angesprochen. Es ist jedoch auch möglich, mehrere Wickelrollen in einer Doppeltragwalzen-Wickelmaschine zu wickeln.

Bei den derzeitigen Ausführungsformen von Doppeltragwalzen-Wickelmaschinen ist der Führungskopf starr mit der Führungsstange verbunden, das heißt die Achsen der einzelnen Bauelemente fluchten miteinander. Dabei ist jedoch nicht immer gewährleistet, dass der Führungskopf auch zentrisch in der Wickelhülse und damit auch in der Wickelrolle steckt. Hierdurch kommt es aufgrund der Exzentrizität zu Vibrationen und Unwuchten in der Doppeltragwalzen-Wickelmaschine, welche diesen Fehler der Exzentrizität unter Umständen sogar noch vergrößern. Weitere, die Exzentrizität verstärkende Punkte sind noch etwaige Fertigungstoleranzen der Hülsen und Exzentrizitäten, welche durch Wickelfehler verursacht werden. Außerdem verursacht eine schräg abgeschnittene Wickelhülse Biegemomente in der Führungsstange, welche mit der Wickelfrequenz umlaufen und die Doppeltragwalzen-Wickelmaschine zu Schwingungen anregen. Möglicherweise entstehende Reaktionskräfte wirken sich wiederum negativ auf den Wickelaufbau und die Wickelqualität aus.

Der Erfindung liegt daher die Aufgabe zugrunde, eine Rollenwickelvorrichtung der eingangs genannten Art derart weiterzubilden, dass die genannten Nachteile des Stands der Technik weitestgehend vermieden werden. Insbesondere soll das Entstehen von radialen Kräften und Biegemomenten, welche durch einen nicht zentrisch in der Wickelhülse sitzenden Führungskopf oder schräg abgeschnittene Wickelhülsen verursacht werden, vermieden werden.

Weiterhin soll ein entsprechendes Verfahren der eingangs genannten Art unter Verwendung einer erfindungsgemäßen Rollenwickelvorrichtung angegeben werden.

Diese Aufgabe wird bei einer Rollenwickelvorrichtung der eingangs genannten Art erfindungsgemäß dadurch gelöst, dass die Längsachse des Aufnahmezapfens für die Wickelhülse räumlich verschieden zur Längsachse der entsprechenden Führungsstange angeordnet ist.

Die erfindungsgemäße Aufgabe wird auf diese Weise vollkommen gelöst.

Die Erfindung zeichnet sich also unter anderem dadurch aus, dass auch bei Verwendung von Hülsen minderer Qualität noch akzeptabel gewickelte Fertigrollen erzeugt werden könne.

In einer ersten bevorzugten Ausführungsform ist vorgesehen, dass der Aufnahmezapfen mit einem Verschiebeweg im Bereich von 0 bis 5 mm, vorzugsweise von 0 bis 2 mm, radial zur Längsachse der Führungsstange verschiebbar gelagert ist. In diesen Bereichen können in der Praxis anzutreffende Exzentrizitäten optimal ausgeglichen werden, sowohl verfahrens- als auch vorrichtungsmäßig.

In einer weiteren bevorzugten Ausführungsform ist vorgesehen, dass der Aufnahmezapfen kugelig in dem an der Führungsstange angeordneten Lagerzapfen gelagert ist. Ein Vorteil besteht unter anderem in dem dadurch erreichten Freiheitsgrad des Aufnahmezapfens.

In beiden beschriebenen Ausführungsformen ist der Aufnahmezapfen bevorzugt mittels mindestens einer Gleitlagerung gelagert. Diese Art der Lagerung ist die fertigungstechnisch einfachste Variante einer Lagerung.

Im Hinblick auf eine optimale Entlastung der Wickelrolle ist die Führungsstange mitsamt des dazugehörigen Führungskopfs entsprechend der Durchmesserzunahme der Wickelrolle während des Wickelvorgangs mittels eines in einer Linearführung geführten Führungsschlittens vorzugsweise in vertikaler Richtung bewegbar angeordnet, wobei der Führungsschlitten hierbei von einer zweiten Bewegungseinrichtung beaufschlagt ist.

Ferner sind zwecks Vermeidung von Vibrationen und Unwuchten aufgrund vorhandener Exzentrizitäten die Führungsstange und die ein Wickelzentrum bildende Wickelrolle bevorzugt zueinander fluchtend ausgerichtet. Die Fluchtung vermeidet eine etwaige Exzentrizität mit ihren allseits bekannten Nachteilen.

In weiterer Ausgestaltung ist die Führungsstange in ihrer Lage in Bezug auf die das Wickelzentrum bildende Wickelrolle bevorzugt mittels mindestens eines die zweite Bewegungseinrichtung beaufschlagenden Regelkreises regelbar. Dadurch können etwaige entstandene Exzentrizitäten in der erwähnten Ausrichtung effektiv und schnell beseitigt werden. Diese notwendige Lageregelung erfolgt beispielsweise über Berechnungen durch die Maschinengeometrie und die Messung des Wickeldurchmessers.

In einer weiteren bevorzugten Ausgestaltung ist vorgesehen, dass zwischen der Führungsstange und dem Führungskopf wenigstens ein Viergelenksystem vorgeschaltet ist, wobei jedes Viergelenk aus zwei Gelenkstäben besteht, die durch Fixierbolzen in einem Gehäuse gehalten werden. Diese Ausgestaltung erlaubt in besonders effektiver Weise die Minimierung von Radialschlägen durch die Möglichkeit der Verschiebung des Führungskopfes in radialer Richtung.

Überdies ist hierbei bevorzugt mindestens ein vorzugsweise zwischen den Gelenkstäben angeordneter Federdruckbolzen zur Rückstellung des Führungskopfs in die Längsachse der Führungsstange vorgesehen ist.

Weiterhin ist in einer bevorzugten Ausgestaltung vorgesehen, dass der Führungskopf mit wenigstens einem beidseitig durch Axiallager eingespannten Kolben versehen ist, dessen Außendurchmesser kleiner als der Innendurchmesser des die Axiallager tragenden Lagergehäuses ist. Auch diese Ausgestaltung erlaubt in besonders effektiver Weise die Minimierung von Radialschlägen.

Zwecks Dämpfung möglicherweise auftretender Schläge und zwecks Rückzentrierung des Kolbens beim Herausziehen aus der Hülse in Bezug auf die Längsachse der Führungsstange ist bevorzugt zwischen dem Kolben und dem Lagergehäuse mindestens ein Elastomerring angeordnet.

Zum Zwecke einer vorteilhaften Entspannung und Neueinrichtung des Gesamtsystems sind der Führungskopf und somit auch der Aufnahmezapfen für die Wickelhülse während des Betriebs der Rollenwickelvorrichtung bevorzugt zumindest einmal pro Wickelvorgang wenigstens kurzfristig axial entlastbar, wobei die axiale Entlastung mittels der ersten, die Führungsstange beaufschlagenden Bewegungseinrichtung erfolgt.

Die erfindungsgemäße Aufgabe wird bei einem Verfahren der eingangs genannten Art dadurch gelöst, dass der Führungskopf und somit auch der Aufnahmezapfen für die Wickelhülse während des Betriebs der Rollenwickelvorrichtung zumindest einmal pro Wickelvorgang wenigstens kurzfristig axial entlastet werden, wobei die axiale Entlastung mittels der ersten, die Führungsstange beaufschlagenden Bewegungseinrichtung erfolgt.

Dabei ergeben sich die bereits erwähnten Vorteile der erfindungsgemäßen Rollenwickelvorrichtung.

Im Hinblick auf eine sinnvolle und wirksame Entspannung und Neueinrichtung des Gesamtsystems ist es vorteilhaft, wenn der Führungskopf in periodischen Zeitabständen entlastet wird, wenn der Führungskopf aufgrund von bestimmten, vorher eingestellten Schwingungsgeschwindigkeiten an der Führungsstange entlastet wird, wenn der Führungskopf in Anlehnung an eine von dem Durchmesser der Wickelrolle und dem Produkt bzw. Schnittmuster abhängige Strategie entlastet wird oder wenn der Führungskopf aufgrund der Messung der Rotationsgeschwindigkeit der Führungsstange entlastet wird.

Weitere Merkmale und Vorteile der Erfindung ergeben sich aus der nachfolgenden Beschreibung bevorzugter Ausführungsbeispiele unter Bezugnahme auf die Zeichnung.

Es zeigen
- Figur 1: eine stirnseitige Ansicht einer Rollenwickelvorrichtung;
- Figur 2: einen Ausschnitt einer längsseitigen Ansicht der Rollenwickelvorrichtung gemäß Figur 1;
- Figur 3: eine Schnittdarstellung eines Führungskopfs samt teilweiser Führungsstange gemäß dem Stand der Technik;
- Figuren 4 bis 6: schematische und nicht maßstabsgetreue Schnittdarstellungen dreier erfindungsgemäßer Ausführungsformen eines Führungskopfs samt teilweiser Führungsstange;
- Figuren 7A bis 7D: schematische und nicht maßstabsgetreue Schnittdarstellungen einer weiteren erfindungsgemäßen Ausführungsform eines Führungskopfs samt teilweiser Führungsstange in vier Positionen;
- Figur 7E: eine schematische Darstellung möglicher Vertikalpositionen der Führungsköpfe der Figuren 7A bis 7D;
- Figuren 8A bis 8C: schematische und nicht maßstabsgetreue Schnittdarstellungen einer weiteren erfindungsgemäßen Ausführungsformen eines Führungskopfs samt teilweiser Führungsstange in drei Positionen; und
- Figuren 8D bis 8F: schematische Darstellungen möglicher Vertikalpositionen der Führungsköpfe der Figuren 8A bis 8C.

Die in der Figur 1 in stirnseitiger Ansicht dargestellte Rollenwickelvorrichtung 1 zum Aufwickeln einer Materialbahn 2 umfasst zwei nebeneinander liegend angeordnete Tragwalzen 3, 4, von denen mindestens eine angetrieben ist und die zusammen ein Wickelbett 5 zum Aufwickeln der Materialbahn 2 auf eine Wickelhülse 6 zu einer Wickelrolle 7 bilden. Es versteht sich, dass anstelle einer einzigen Wickelrolle 7 eine Mehrzahl von in axialer Richtung nebeneinander liegenden Wickelrollen 7 in dem Wickelbett 5 aufgewickelt werden kann, sofern der Rollenwickelvorrichtung 1 in Laufrichtung L (Pfeil) der Materialbahn 2 eine entsprechende, nicht explizit dargestellte, dem Fachmann jedoch bestens bekannte Längsschneideeinrichtung vorgeordnet ist.

Die in dem Wickelbett 5 zwischen den zwei Tragwalzen 3, 4 liegende Wickelrolle 7 ist, wie in der Figur 2 in einem Ausschnitt einer längsseitigen Ansicht der Rollenwickelvorrichtung 1 gemäß Figur 1 dargestellt, stirnseitig auf jeweils einem Führungskopf 8 mittels der Wickelhülse 6 gelagert, der einen eine Längsachse A.9 aufweisenden Aufnahmezapfen 9 für die Wickelhülse 6 und gegenseitig wenigstens einen Lagerzapfen 10 für dessen Anordnung an einer eine Längsachse A.11 aufweisenden und von einer ersten, lediglich schematisch angedeuteten Bewegungseinrichtung 12 axial beaufschlagten Führungsstange 11 umfasst. In der Darstellung der Figur 2 ist die erste Bewegungseinrichtung 12 eine mit einem Fluid betriebene Zylindereinheit 13, insbesondere ein Hydraulikzylinder. In weiterer Ausgestaltung kann sie auch eine Spindeleinheit, eine Lineareinheit mit Zahnriemen oder dergleichen sein.

Die die Führungsstange 11 und den Führungskopf 8 tragende erste Bewegungseinrichtung 12 ist gemäß der Darstellung in der Figur 1 mit einem Führungsschlitten 14, der in einer Linearführung 15 bewegbar angeordnet ist, verbunden. Somit kann der Führungskopf 8 entsprechend der Durchmesserzunahme der Wickelrolle 7 während des Wickelvorgangs mittels des Führungsschlittens 14 vorzugsweise in vertikaler Richtung R (Doppelpfeil) bewegbar werden, wobei der Führungsschlitten 14 von einer zweiten Bewegungseinrichtung 16 beaufschlagt ist. In der Darstellung der Figur 1 ist die zweite Bewegungseinrichtung 16 eine mit einem Fluid betriebene Zylindereinheit 17, insbesondere ein Hydraulikzylinder. In weiterer Ausgestaltung kann sie auch eine Spindeleinheit oder dergleichen sein.

Die dargestellte Linearführung 15 umfasst, wie dargestellt, eine einzige Führungsschiene 15.1 oder auch zwei Führungsschienen für den Führungsschlitten 14.

Die Figur 3 zeigt eine Schnittdarstellung eines Führungskopfs 8 samt teilweiser Führungsstange 11 gemäß dem Stand der Technik. Diese Ausführung zeichnet sich dadurch aus, dass der den Aufnahmezapfen 9 und den Lagerzapfen 10 umfassende Führungskopf 8 starr mit der Führungsstange 11 verbunden ist. Die beiden Achsen A.9, A.11 des Aufnahmezapfens 9 und der Führungsstange 11 fluchten miteinander. Die Wickelhülse 6 ist lediglich schematisch angedeutet.

Die Figuren 4 bis 6 zeigen schematische und nicht maßstabsgetreue Schnittdarstellungen dreier erfindungsgemäßer Ausführungsformen eines Führungskopfs 8 samt teilweiser Führungsstange 11. Die jeweilige Wickelhülse 6 ist wiederum lediglich schematisch angedeutet.

Allen drei Ausführungsformen ist gemeinsam, dass die Längsachse A.9 des Aufnahmezapfens 9 für die Wickelhülse 6 räumlich verschieden zur Längsachse A.11 der entsprechenden Führungsstange 11 angeordnet ist.

So ist der Aufnahmezapfen 9 der in der Figur 4 dargestellten Ausführungsform des Führungskopfs 8 mit einem Verschiebeweg V im Bereich von 0,5 bis 5 mm, vorzugsweise von 2 bis 3 mm, radial zur Längsachse A.11 der Führungsstange 11 verschiebbar (Doppelpfeil B) gelagert.

In der in der Figur 5 gezeigten Ausführungsform des Führungskopfs 8 ist der Aufnahmezapfen 9 kugelig in dem an der Führungsstange 11 angeordneten Lagerzapfen 10 gelagert. Aufgrund der kugeligen Lagerung ist die Längsachse A.9 des Aufnahmezapfens 9 für die Wickelhülse 6 räumlich verschieden, das heißt unter einem Winkel α von 0,1 bis 3°, vorzugsweise von 1 bis 2,5°, zur Längsachse A.11 der entsprechenden Führungsstange 11 angeordnet.

Die Figur 6 zeigt im Grunde eine Kombination der Ausführungsformen der Figuren 4 und 5. So ist der Aufnahmezapfen 9 des Führungskopfs 8 mit einem Verschiebeweg V im Bereich von 0 bis 5 mm, vorzugsweise von 0 bis 2 mm, radial zur Längsachse A.11 der Führungsstange 11 verschiebbar (Doppelpfeil B) gelagert. Außerdem ist er in bereits beschriebener Weise kugelig in dem an der Führungsstange 11 angeordneten Lagerzapfen 10 gelagert, das heißt unter einem Winkel α von 0,1 bis 3°, vorzugsweise von 1 bis 2,5°, zur Längsachse A.11 der entsprechenden Führungsstange 11 angeordnet.

Den drei Ausführungsformen ist weiterhin gemeinsam, dass der Aufnahmezapfen 9 mittels mindestens einer dem Fachmann bekannten Gleitlagerung 18 gelagert ist.

Weiterhin sind, wie in der Figur 1 und 2 in detaillierter Weise dargestellt, in den Ausführungsformen der Figuren 4 bis 6 die Führungsstange 11 und die ein Wickelzentrum 19 bildende Wickelrolle 7 zueinander fluchtend ausgerichtet. Hierfür ist die Führungsstange 11 in ihrer Lage in Bezug auf die das Wickelzentrum 19 bildende Wickelrolle 7 mittels mindestens eines die zweite Bewegungseinrichtung 16 beaufschlagenden Regelkreises 29 regelbar. Diese so genannte Lageregelung erfolgt dabei beispielsweise über Berechnungen durch die Maschinengeometrie und die Messung des Wickeldurchmessers. Der Regelkreis 29 weist für den Fachmann in bekannter Weise zumindest eine Regeleinheit 30 und weitere Sensoren und Aktuatoren auf, die im Einzelnen nicht explizit dargestellt sind. Der Vollständigkeit halber sei auch noch erwähnt, dass die Regeleinheit 30 auch eine in der Ausführung der Figur 1 vorhandene Andrückwalze 31 regelungstechnisch beaufschlagen kann.

Überdies ist vorgesehen, dass der Führungskopf 8 und somit auch der Aufnahmezapfen 9 für die Wickelhülse 6 während des Betriebs der Rollenwickelvorrichtung 1 zumindest einmal pro Wickelvorgang wenigstens kurzfristig axial entlastbar sind, wobei die axiale Entlastung mittels der ersten, die Führungsstange 11 beaufschlagenden Bewegungseinrichtung 12 erfolgt. Dabei kann der Führungskopf 8 in periodischen Zeitabständen, aufgrund von bestimmten, vorher eingestellten Schwingungsgeschwindigkeiten an der Führungsstange 11, in Anlehnung an eine von dem Durchmesser der Wickelrolle und dem Produkt bzw. Schnittmuster abhängige Strategie oder aufgrund der Messung der Rotationsgeschwindigkeit der Führungsstange 11 entlastet werden.

Die Figuren 7A bis 7D zeigen schematische und nicht maßstabsgetreue Schnittdarstellungen einer weiteren erfindungsgemäßen Ausführungsform eines Führungskopfs 8 samt teilweiser Führungsstange 11 in vier Positionen. Der jeweilige Führungskopf 8 umfasst einen Aufnahmezapfen 9 für eine angedeutete Wickelhülse 6.

Zwischen der Führungsstange 11 und dem Führungskopf 8 ist jeweils ein dem Fachmann bekanntes Viergelenksystem 20 vorgeschaltet. Jedes Viergelenk 20.1 besteht aus zwei Gelenkstäben 21, die durch Fixierbolzen 22 in einem Gehäuse 23 gehalten werden.

Es ist mindestens ein vorzugsweise zwischen den Gelenkstäben 21 angeordneter Federdruckbolzen 24 zur Rückstellung des Führungskopfs 8 in die Längsachse A.11 der Führungsstange 11 vorgesehen.

In den in den Figuren 7A und 7B dargestellten Ausführungen befindet sich der Führungskopf 8 in der so genannten Null-Position, das heißt es ist kein Verschiebeweg V vorhanden, er nimmt also den Wert Null an.

Hingegen befindet sich der Führungskopf 8 in der in der Figur 7C dargestellten Ausführung in einer oberen Position, das heißt es ist ein Verschiebeweg V (Doppelpfeil B) im Bereich von 0,5 bis 5 mm, vorzugsweise von 2 bis 3 mm, radial zur Längsachse A.11 der Führungsstange 11 vorhanden.

Und in der in der Figur 7D dargestellten Ausführung befindet sich der Führungskopf 8 in einer unteren Position, das heißt es ist wiederum ein Verschiebeweg V (Doppelpfeil B) im Bereich von 0,5 bis 5 mm, vorzugsweise von 2 bis 3 mm, radial zur Längsachse A.11 der Führungsstange 11 vorhanden.

Die Figur 7E zeigt eine schematische Darstellung möglicher Vertikalpositionen der Führungsköpfe 8 der Figuren 7A bis 7D.

Die Figuren 8A bis 8C zeigen schematische und nicht maßstabsgetreue Schnittdarstellungen einer weiteren erfindungsgemäßen Ausführungsform eines Führungskopfs 8 samt teilweiser Führungsstange 11 in drei Positionen. Der jeweilige Führungskopf 8 umfasst einen Aufnahmezapfen 9 für eine angedeutete Wickelhülse 6.

Der jeweilige Führungskopf 8 ist mit wenigstens einem beidseitig durch Axiallager 26 eingespannten Kolben 25 versehen, dessen Außendurchmesser D.25 kleiner als der Innendurchmesser D.27 des die Axiallager 26 tragenden Lagergehäuses 27 ist.

Weiterhin ist zwischen dem Kolben 25 und dem Lagergehäuse 27 mindestens ein Elastomerring 28 angeordnet.

Die Figuren 8D bis 8F zeigen schematische Darstellungen möglicher Vertikalpositionen der Führungsköpfe 8 der Figuren 8A bis 8C.

Der Führungskopf 8 der in der Figur 8A dargestellten Ausführung befindet sich gemäß der Darstellung der Figur 8D in der so genannten Null-Position, das heißt es ist kein Verschiebeweg V vorhanden, er nimmt also den Wert Null an. Hingegen befindet sich der Führungskopf 8 in der in der Figur 8B dargestellten Ausführung gemäß der Darstellung der Figur 8E in einer linken oberen Position, das heißt es ist ein Verschiebeweg V (Doppelpfeil B) im Bereich von 0,5 bis 5 mm, vorzugsweise von 2 bis 3 mm, radial zur Längsachse A.11 der Führungsstange 11 vorhanden. Und in der in der Figur 8C dargestellten Ausführung befindet sich der Führungskopf 8 gemäß der Darstellung der Figur 8F in einer rechten unteren Position, das heißt es ist wiederum ein Verschiebeweg V (Doppelpfeil B) im Bereich von 0,5 bis 5 mm, vorzugsweise von 2 bis 3 mm, radial zur Längsachse A.11 der Führungsstange 11 vorhanden.

Mit den in den Figuren 1, 2, 4 bis 6, 7A bis 7E und 8A bis 8F dargestellten Ausführungsformen der Rollenwickelvorrichtung 1 lässt sich auch das erfindungsgemäße Verfahren zum Aufwickeln einer Materialbahn 2, insbesondere einer Papier- oder Kartonbahn, auf eine Wickelhülse 6 zu einer Wickelrolle 7 durchführen.

Zusammenfassend ist festzuhalten, dass durch die Erfindung eine Rollenwickelvorrichtung der eingangs genannten Art derart weitergebildet wird, dass die genannten Nachteile des Stands der Technik weitestgehend vermieden werden. Insbesondere wird das Entstehen von radialen Kräften und Biegemomenten, welche durch einen nicht zentrisch in der Wickelhülse sitzenden Führungskopf oder schräg abgeschnittene Wickelhülsen verursacht werden, vermieden.

### Bezugszeichenliste

- 1: Rollenwickelvorrichtung
- 2: Materialbahn
- 3: Tragwalze
- 4: Tragwalze
- 5: Wickelbett
- 6: Wickelhülse
- 7: Wickelrolle
- 8: Führungskopf
- 9: Aufnahmezapfen
- 10: Lagerzapfen
- 11: Führungsstange
- 12: Erste Bewegungseinrichtung
- 13: Zylindereinheit
- 14: Führungsschlitten
- 15: Linearführung
- 15.1: Führungsschiene
- 16: Zweite Bewegungseinrichtung
- 17: Zylindereinheit
- 18: Gleitlagerung
- 19: Wickelzentrum
- 20: Viergelenksystem
- 20.1: Viergelenk
- 21: Gelenkstab
- 22: Fixierbolzen
- 23: Gehäuse
- 24: Federdruckbolzen
- 26: Axiallager
- 25: Kolben
- 27: Lagergehäuse
- 28: Elastomerring
- 29: Regelkreis
- 30: Regeleinheit
- 31: Andrückwalze

- A.9: Längsachse
- A.11: Längsachse
- B: Doppelpfeil
- D.25: Außendurchmesser
- D.27: Innendurchmesser
- L: Laufrichtung (Pfeil)
- R: Vertikale Richtung (Doppelpfeil)
- V: Verschiebeweg

## Patentansprüche

1. Rollenwickelvorrichtung (1) zum Aufwickeln einer Materialbahn (2), insbesondere einer Papier- oder Kartonbahn, auf eine Wickelhülse (6) zu einer Wickelrolle (7), wobei die in einem Wickelbett (5) zwischen zwei Tragwalzen (3, 4) liegende Wickelrolle (7) stirnseitig auf jeweils einem Führungskopf (8) gelagert ist, der einen eine Längsachse (A.9) aufweisenden Aufnahmezapfen (9) für die Wickelhülse (6) und gegenseitig wenigstens einen Lagerzapfen (10) für dessen Anordnung an einer eine Längsachse (A.11) aufweisenden und von einer ersten Bewegungseinrichtung (12) axial beaufschlagten Führungsstange (11) umfasst,
**dadurch gekennzeichnet,**
**dass** die Längsachse (A.9) des Aufnahmezapfens (9) für die Wickelhülse (6) räumlich verschieden zur Längsachse (A.11) der entsprechenden Führungsstange (11) angeordnet ist.

2. Rollenwickelvorrichtung (1) nach Anspruch 1,
**dadurch gekennzeichnet,**
**dass** der Aufnahmezapfen (9) mit einem Verschiebeweg (V) im Bereich von 0 bis 5 mm, vorzugsweise von 0 bis 2 mm, radial zur Längsachse (A.11) der Führungsstange (11) verschiebbar gelagert ist.

3. Rollenwickelvorrichtung (1) nach Anspruch 1 oder 2,
**dadurch gekennzeichnet,**
**dass** der Aufnahmezapfen (9) kugelig in dem an der Führungsstange (11) angeordneten Lagerzapfen (10) gelagert ist.

4. Rollenwickelvorrichtung (1) nach einem der vorhergehenden Ansprüche,
**dadurch gekennzeichnet,**
**dass** der Aufnahmezapfen (9) mittels mindestens einer Gleitlagerung (18) gelagert ist.

5. Rollenwickelvorrichtung (1) nach einem der vorhergehenden Ansprüche,
**dadurch gekennzeichnet,**
**dass** die Führungsstange (11) mitsamt des dazugehörigen Führungskopfs (8) entsprechend der Durchmesserzunahme der Wickelrolle (7) während des Wickelvorgangs mittels eines in einer Linearführung (15) geführten Führungsschlittens (14) vorzugsweise in vertikaler Richtung (R) bewegbar angeordnet ist, wobei der Führungsschlitten (14) von einer zweiten Bewegungseinrichtung (16) beaufschlagt ist.

6. Rollenwickelvorrichtung (1) nach einem der vorhergehenden Ansprüche,
**dadurch gekennzeichnet,**
**dass** die Führungsstange (11) und die ein Wickelzentrum (19) bildende Wickelrolle (7) zueinander fluchtend ausgerichtet sind.

7. Rollenwickelvorrichtung (1) nach Anspruch 5 und 6,
**dadurch gekennzeichnet,**
**dass** die Führungsstange (11) in ihrer Lage in Bezug auf die das Wickelzentrum (19) bildende Wickelrolle (7) mittels mindestens eines die zweite Bewegungseinrichtung (16) beaufschlagenden Regelkreises (29) regelbar ist.

8. Rollenwickelvorrichtung (1) nach einem der vorhergehenden Ansprüche,
**dadurch gekennzeichnet,**
**dass** zwischen der Führungsstange (11) und dem Führungskopf (8) wenigstens ein Viergelenksystem (20) vorgeschaltet ist, wobei jedes Viergelenk (20.1) aus zwei Gelenkstäben (21) besteht, die durch Fixierbolzen (22) in einem Gehäuse (23) gehalten werden.

9. Rollenwickelvorrichtung (1) nach Anspruch 8,
**dadurch gekennzeichnet,**
**dass** mindestens ein vorzugsweise zwischen den Gelenkstäben (21) angeordneter Federdruckbolzen (24) zur Rückstellung des Führungskopfs (8) in die Längsachse (A. 11) der Führungsstange (11) vorgesehen ist.

10. Rollenwickelvorrichtung (1) nach einem der vorhergehenden Ansprüche,
**dadurch gekennzeichnet,**
**dass** der Führungskopf (8) mit wenigstens einem beidseitig durch Axiallager (26) eingespannten Kolben (25) versehen ist, dessen Außendurchmesser (D.25) kleiner als der Innendurchmesser (D.27) des die Axiallager (26) tragenden Lagergehäuses (27) ist.

11. Rollenwickelvorrichtung (1) nach Anspruch 10,
**dadurch gekennzeichnet,**
**dass** zwischen dem Kolben (25) und dem Lagergehäuse (27) mindestens ein Elastomerring (28) angeordnet ist.

12. Rollenwickelvorrichtung (1) nach einem der vorhergehenden Ansprüche,
**dadurch gekennzeichnet,**
**dass** der Führungskopf (8) und somit auch der Aufnahmezapfen (9) für die Wickelhülse (6) während des Betriebs der Rollenwickelvorrichtung (1) zumindest einmal pro Wickelvorgang wenigstens kurzfristig axial entlastbar sind, wobei die axiale Entlastung mittels der ersten, die Führungsstange (11) beaufschlagenden Bewegungseinrichtung (12) erfolgt.

13. Verfahren zum Aufwickeln einer Materialbahn (2), insbesondere einer Papier- oder Kartonbahn, auf eine Wickelhülse (6) zu einer Wickelrolle (7), unter Verwendung einer Rollenwickelvorrichtung (1) nach mindestens einem der vorhergehenden Ansprüche,
**dadurch gekennzeichnet,**
**dass** der Führungskopf (8) und somit auch der Aufnahmezapfen (9) für die Wickelhülse (6) während des Betriebs der Rollenwickelvorrichtung (1) zumindest einmal pro Wickelvorgang wenigstens kurzfristig axial entlastet werden, wobei die axiale Entlastung mittels der ersten, die Führungsstange (11) beaufschlagenden Bewegungseinrichtung (12) erfolgt.

14. Verfahren nach Anspruch 13,
**dadurch gekennzeichnet,**
**dass** der Führungskopf (8) in periodischen Zeitabständen entlastet wird.

15. Verfahren nach Anspruch 13,
**dadurch gekennzeichnet,**
**dass** der Führungskopf (8) aufgrund von bestimmten, vorher eingestellten Schwingungsgeschwindigkeiten an der Führungsstange (11) entlastet wird.

16. Verfahren nach Anspruch 13,
**dadurch gekennzeichnet,**
**dass** der Führungskopf (8) in Anlehnung an eine von dem Durchmesser der Wickelrolle (7) und dem Produkt bzw. Schnittmuster abhängige Strategie entlastet wird.

17. Verfahren nach Anspruch 13,
**dadurch gekennzeichnet,**
**dass** der Führungskopf (8) aufgrund der Messung der Rotationsgeschwindigkeit der Führungsstange (11) entlastet wird.

## Claims

1. Roll winding device (1) for winding a material web (2), in particular a paper or board web, onto a core (6) to form a wound roll (7), the wound roll (7) lying in a winding bed (5) between two carrier rolls (3, 4) being mounted at the ends in each case on a guide head (8), which comprises a holding pin (9) having a longitudinal axis (A.9) for the core (6) and, on the opposite side, at least one bearing journal (10) for its arrangement on a guide rod (11) having a longitudinal axis (A.11) and loaded axially by a first movement device (12),
**characterized in that**
the longitudinal axis (A.9) of the holding pin (9) for the core (6) is arranged spatially differently from the longitudinal axis (A.11) of the corresponding guide rod (11).

2. Roll winding device (1) according to Claim 1,
**characterized in that**
the holding pin (9) is mounted such that it can be displaced radially with respect to the longitudinal axis (A.11) of the guide rod (11) with a displacement travel (V) in the range from 0 to 5 mm, preferably from 0 to 2 mm.

3. Roll winding device (1) according to Claim 1 or 2,
**characterized in that**
the holding pin (9) is spherically mounted in the bearing journal (10) arranged on the guide rod (11).

4. Roll winding device (1) according to one of the preceding claims,
**characterized in that**
the holding pin (9) is supported by means of at least one sliding bearing (18).

5. Roll winding device (1) according to one of the preceding claims,
**characterized in that**
the guide rod (11), together with the associated guide head (8), is arranged such that they can be moved, preferably in the vertical direction (R), in accordance with the increase in diameter of the wound roll (7) during the winding operation, by means of a guide carriage (14) guided in a linear guide (15), the guide carriage (14) being acted on by a second movement device (16).

6. Roll winding device (1) according to one of the preceding claims,
**characterized in that**
the guide rod (11) and the wound roll (7) forming a winding centre (19) are oriented so as to be aligned with each other.

7. Roll winding device (1) according to Claims 5 and 6,
**characterized in that**
the position of the guide rod (11) in relation to the wound roll (7) forming the winding centre (19) can be controlled by means of at least one control loop (29) acting on the second movement device (16).

8. Roll winding device (1) according to one of the preceding claims,
**characterized in that**
at least one four-bar system (20) is connected upstream, between the guide rod (11) and guide head (8), each four-bar link (20.1) comprising two hinged rods (21), which are retained in a housing (23) by fixing bolts (22).

9. Roll winding device (1) according to Claim 8,
**characterized in that**
at least one spring compression bolt (24), preferably arranged between the hinged rods (21), is provided in order to return the guide head (8) into the longitudinal axis (A.11) of the guide rod (11).

10. Roll winding device (1) according to one of the preceding claims,
**characterized in that**
the guide head (8) is provided with at least one piston (25) which is clamped in on both sides by axial bearings (26) and of which the external diameter (D.25) is smaller than the internal diameter (D.27) of the bearing housing (27) carrying the axial bearings (26).

11. Roll winding device (1) according to Claim 10,
**characterized in that**
between the piston (25) and the bearing housing (27) there is arranged at least one elastomer ring (28).

12. Roll winding device (1) according to one of the preceding claims,
**characterized in that**
during the operation of the roll winding device (1), the guide head (8), and thus also the holding pin (9) for the core (6), can be relieved of load axially, at least briefly, at least once per winding operation, the axial relief being provided by means of the first movement device (12) acting on the guide rod (11).

13. Method for winding a material web (2), in particular a paper or board web, onto a core (6) to form a wound roll (7), by using a roll winding device (1) according to at least one of the preceding claims,
**characterized in that**
during the operation of the roll winding device (1), the guide head (8), and thus also the holding pin (9) for the core (6), can be relieved of load axially, at least briefly, at least once per winding operation, the axial relief being provided by means of the first movement device (12) acting on the guide rod (11).

14. Method according to Claim 13,
**characterized in that**
the guide head (8) is relieved of load at periodic time intervals.

15. Method according to Claim 13,
**characterized in that**
the guide head (8) is relieved of load on the basis of specific, previously set speeds of vibration on the guide rod (11).

16. Method according to Claim 13,
**characterized in that**
the guide head (8) is relieved of load by following a strategy dependent on the diameter of the wound roll (7) and the product and/or cutting pattern.

17. Method according to Claim 13,
**characterized in that**
the guide head (8) is relieved of load on the basis of the measurement of the rotational speed of the guide rod (11).

## Revendications

1. Dispositif d'enroulement à rouleaux (1) pour enrouler une bande de matériau (2), en particulier une bande de papier ou de carton, sur un mandrin d'enroulement (6) pour former une bobine (7), la bobine (7) située dans un banc d'enroulement (5) entre deux cylindres porteurs (3, 4) étant montée du côté frontal sur une tête de guidage respective (8), qui comprend un tourillon de réception (9) présentant un axe longitudinal (A.9) pour le mandrin d'enroulement (6) et du côté opposé au moins un tourillon de palier (10) pour son agencement sur une tige de guidage (11) sollicitée axialement par un premier dispositif de déplacement (12) et présentant un axe longitudinal (A.11),
**caractérisé en ce que**
l'axe longitudinal (A.9) du tourillon de réception (9) pour le mandrin d'enroulement (6) est disposé de manière différente spatialement par rapport à l'axe longitudinal (A.11) de la tige de guidage (11) correspondante.

2. Dispositif d'enroulement à rouleaux (1) selon la revendication 1,
**caractérisé en ce que**
le tourillon de réception (9) est monté de manière déplaçable avec une course de déplacement (V) de l'ordre de 0 à 5 mm, de préférence de 0 à 2 mm, radialement par rapport à l'axe longitudinal (A.11) de la tige de guidage (11).

3. Dispositif d'enroulement à rouleaux (1) selon la revendication 1 ou 2,
**caractérisé en ce que**
le tourillon de réception (9) est monté de manière sphérique dans le tourillon de palier (10) disposé sur la tige de guidage (11).

4. Dispositif d'enroulement à rouleaux (1) selon l'une quelconque des revendications précédentes,
**caractérisé en ce que**
le tourillon de réception (9) est supporté au moyen d'au moins un support sur palier lisse (18).

5. Dispositif d'enroulement à rouleaux (1) selon l'une quelconque des revendications précédentes,
**caractérisé en ce que**
la tige de guidage (11) conjointement avec la tête de guidage (8) associée est disposée de manière déplaçable de préférence dans la direction verticale (R) en fonction de l'augmentation de diamètre de la bobine (7) pendant l'opération d'enroulement au moyen d'un chariot de guidage (14) guidé dans un guide linéaire (15), le chariot de guidage (14) étant sollicité par un deuxième dispositif de déplacement (16).

6. Dispositif d'enroulement à rouleaux (1) selon l'une quelconque des revendications précédentes,
**caractérisé en ce que**
la tige de guidage (11) et la bobine (7) formant un centre d'enroulement (19) sont orientées en affleurement l'une par rapport à l'autre.

7. Dispositif d'enroulement à rouleaux (1) selon la revendication 5 ou 6,
**caractérisé en ce que**
la tige de guidage (11) peut être réglée dans sa position par rapport à la bobine (7) formant le centre d'enroulement (19) au moyen d'au moins un circuit de réglage (29) sollicitant le deuxième dispositif de déplacement (16).

8. Dispositif d'enroulement à rouleaux (1) selon l'une quelconque des revendications précédentes,
**caractérisé en ce**
**qu'**entre la tige de guidage (11) et la tête de guidage (8) est monté en amont au moins un système à quadrilatère articulé (20), chaque quadrilatère articulé (20.1) se composant de deux barres articulées (21), qui sont maintenues dans un boîtier (23) par des boulons de fixation (22).

9. Dispositif d'enroulement à rouleaux (1) selon la revendication 8,
**caractérisé en ce**
**qu'**au moins un boulon de pression à ressort (24) disposé de préférence entre les barres articulées (21) est prévu pour le rappel de la tête de guidage (8) dans l'axe longitudinal (A.11) de la tige de guidage (11).

10. Dispositif d'enroulement à rouleaux (1) selon l'une quelconque des revendications précédentes,
**caractérisé en ce que**
la tête de guidage (8) est pourvue d'au moins un piston (25) serré de part et d'autre par des paliers axiaux (26), dont le diamètre extérieur (D.25) est inférieur au diamètre intérieur (D.27) du boîtier de palier (27) portant les paliers axiaux (26).

11. Dispositif d'enroulement à rouleaux (1) selon la revendication 10,
**caractérisé en ce**
**qu'**au moins une bague élastomère (28) est disposée entre le piston (25) et le boîtier de palier (27).

12. Dispositif d'enroulement à rouleaux (1) selon l'une quelconque des revendications précédentes,
**caractérisé en ce que**
la tête de guidage (8) et donc aussi le tourillon de réception (9) pour le mandrin d'enroulement (6) peuvent être brièvement déchargés axialement pendant le fonctionnement du dispositif d'enroulement à rouleaux (1) au moins une fois par opération d'enroulement, la décharge axiale s'effectuant au moyen du premier dispositif de déplacement (12) sollicitant la tige de guidage (11).

13. Procédé d'enroulement d'une bande de matériau (2), en particulier d'une bande de papier ou de carton, sur un mandrin d'enroulement (6), pour former une bobine (7), utilisant un dispositif d'enroulement à rouleaux (1) selon au moins l'une quelconque des revendications précédentes,
**caractérisé en ce que**
la tête de guidage (8) et donc aussi le tourillon de réception (9) pour le mandrin d'enroulement (6) peuvent être brièvement déchargés axialement pendant le fonctionnement du dispositif d'enroulement à rouleaux (1) au moins une fois par opération d'enroulement, la décharge axiale s'effectuant au moyen du premier dispositif de déplacement (12) sollicitant la tige de guidage (11).

14. Procédé selon la revendication 13,
**caractérisé en ce que**
la tête de guidage (8) est déchargée à intervalles périodiques.

15. Procédé selon la revendication 13,
**caractérisé en ce que**
la tête de guidage (8) est déchargée sur la base de vitesses d'oscillation déterminées sur la tige de guidage (11) ajustée préalablement.

16. Procédé selon la revendication 13,
**caractérisé en ce que**
la tête de guidage (8) est déchargée suivant le modèle d'une stratégie dépendant du diamètre de la bobine (7) et du produit ou du motif de coupe.

17. Procédé selon la revendication 13,
**caractérisé en ce que**
la tête de guidage (8) est déchargée sur la base de la mesure de la vitesse de rotation de la tige de guidage (11).
